# EUROPÄISCHE PATENTSCHRIFT

(11) **EP 2 035 617 B1**
(45) Veröffentlichungstag und Bekanntmachung des Hinweises auf die Patenterteilung: **08.08.2018**
(21) Anmeldenummer: 07729432.0
(22) Anmeldetag: 23.05.2007
(51) Int. Cl.: D06F 58/28

(54) **VERFAHREN ZUR ERKENNUNG DES STILLSTANDS EINER TROMMEL IN EINEM TROMMELTROCKNER, UND HIERZU GEEIGNETER TROMMELTROCKNER**
METHOD FOR DETECTING THE STANDSTILL OF A DRUM IN A TUMBLE DRIER, AND TUMBLE DRIER WHICH IS SUITABLE FOR THIS PURPOSE
PROCÉDÉ POUR DÉTECTER L'ARRÊT D'UN TAMBOUR DANS UN SÉCHOIR À TAMBOUR ET SÉCHOIR À TAMBOUR APPROPRIÉ À CET EFFET

(30) Priorität: 02.06.2006 DE 102006025952
(43) Veröffentlichungstag der Anmeldung: 18.03.2009
(73) Patentinhaber: BSH Hausgeräte GmbH, 81739 München (DE)
(72) Erfinder: NAWROT, Thomas, 14167 Berlin (DE); NEHRING, Ulrich, 10715 Berlin (DE)
(86) Internationale Anmeldenummer: PCT/EP2007/054994
(87) Internationale Veröffentlichungsnummer: WO 2007/141139

(56) Entgegenhaltungen:
- EP-A- 1 507 038
- DE-A1- 4 337 735
- DE-A1- 19 741 160
- FR-A1- 2 437 459
- US-A- 4 531 305

## Beschreibung

Die Erfindung betrifft ein Verfahren zur Erkennung des Stillstands einer Trommel in einem Trommeltrockner und einen hierzu geeigneten Trommeltrockner (im Folgenden auch "Wäschetrockner" genannt).

In einem herkömmlichen Wäschetrockner wird in einer im Allgemeinen sich drehenden Trommel befindliche feuchte Wäsche dadurch getrocknet, dass durch die Trommel und damit durch die Wäsche ein erwärmter Luftstrom geleitet wird, der in der Lage ist, der Wäsche Feuchtigkeit zu entziehen, wodurch die Wäsche allmählich getrocknet wird.

Der zugeführte Luftstrom (Prozessluftstrom) wird in einer Zuführleitung vor der Trommel ("Wäschetrommel") mittels einer Heizeinrichtung erhitzt und nach Durchgang durch die Wäsche in der Trommel entweder nach außen abgeleitet (Abluft-Wäschetrockner) oder einem Wärmetauscher zugeführt, in dem der Luftstrom abgekühlt wird und die Feuchte als Kondensat ausfällt. In beiden Fällen treten ähnliche Probleme hinsichtlich einer sicheren Betriebsweise des Wäschetrockners auf. Die warme Prozessluft entzieht der Wäsche je nach Feuchtigkeitsgrad und Temperatur der Wäsche eine entsprechende Menge an Feuchtigkeit. Dabei ist wichtig, dass nach Erreichen eines gewissen Trocknungsgrades der Wäsche eine zu große Aufheizung des Prozessluftstromes und damit sowohl eine Überhitzung der Wäsche als auch eine Überhitzung des Wäschetrockners vermieden wird.

Ein besonders kritischer Zustand, der zur Beschädigung von Wäsche führen kann und die Betriebssicherheit beeinträchtigt, ist ein Stillstand der Wäschetrommel, der beispielsweise beim Reißen eines Antriebsriemens der Trommel eintritt.

Ein gerissener Antriebsriemen kann mechanisch über einen Endlagenschalter erkannt werden. Dies erfordert jedoch einen zusätzlichen Bauteilaufwand mit einer entsprechenden Steuerung. Eine andere Möglichkeit zur Erkennung eines solchen Stillstands bzw. eines gerissenen Antriebsriemens besteht darin, dass die Drehbewegung der Trommel insbesondere durch optoelektronische Bauelemente erfasst wird. Allerdings erfordert auch diese Lösung einen zusätzlichen Bauteilaufwand mit entsprechender elektronischer Steuerung.

So beschreibt die WO 2005/064065 A1 eine Vorrichtung zur Überwachung eines Antriebsriemens eines Wäschetrockners mit einer drehbaren Trommel zur Aufnahme von Wäsche, einem Motor, einem Antriebsriemen zwischen Antriebsmotor und Trommel, einer Spanneinrichtung, die zur Spannung des Antriebsriemens gegenüber dem Antriebsriemen in einer Spannbewegungsrichtung beweglich ist, und einem Schalter, der betätigt wird, wenn die Spanneinrichtung in der Spannbewegungsrichtung über eine vorbestimmte Strecke hinaus bewegt wird, um den Wäschetrockner abzuschalten.

Somit sind zwar mechanische und optische Verfahren zur Erkennung eines Trommelzustandes bekannt, jedoch mit zusätzlichen Kosten verbunden.

In der EP 0 889 155 B1 ist ein Verfahren zur Erkennung unzulässiger Betriebszustände in einem Warmluft-Wäschetrockner mit Wäschetrommel beschrieben. Bei diesem Verfahren wird die Temperatur im Prozessluftstrom oberhalb einer Heizung und vor der Wäschetrommel mit einem ersten Temperatursensor periodisch erfasst, aus zu jeweils aufeinander folgenden Zeitpunkten erfassten Werten ein Differenzwert bzw. ein Gradient gebildet, der mit einem vorgegebenen Wert, nachfolgend als "erster zulässiger Differenzwert" bezeichnet, verglichen wird, wobei, wenn der neu gebildete Differenzwert absolut größer als der erste zulässige Differenzwert ist, ein Zählwert um einen Schritt erhöht und dieser Zählwert mit einem vorgegebenen Zählwert verglichen wird. Ist der aktuelle Zählwert größer als der vorgegebene Zählwert, wird die Heizung des Wäschetrockners abgeschaltet und/oder eine warnende Betriebszustandanzeige aktiviert. Ist dagegen der ermittelte Differenzwert kleiner als der zulässige Differenzwert, wird der aktuelle Differenzwert mit einem vorgegebenen zweiten zulässigen Differenzwert verglichen, der einer zulässigen Temperaturerhöhung entspricht, die sich aufgrund einer Flusensiebverstopfung ergibt. Bei dem in EP 0 889 155 B1 beschriebenen Verfahren wird die Temperatur zwischen der Heizvorrichtung und der Wäschetrommel erfasst.

Ein weiteres Verfahren zur Erkennung eines kritischen Zustands bzw. eines unzulässigen Betriebszustands, insbesondere zur Erkennung eines aufgrund von verringertem Prozessluftstrom auftretenden Störfall, in einem Trommeltrockner während der Trocknung von feuchter Wäsche mittels Prozessluft ist aus DE 43 37 735 A1 bekannt. Der Prozessluftstrom wird durch eine Heizeinrichtung in einem Zuluftkanal vor einer Trommel des Trommeltrockners erhitzt und tritt nach Durchgang durch die Trommel in einen Abluftkanal ein. Bei einem solchen Verfahren dient ein gemessener Wert des Restfeuchtegehalts der Wäsche als Kriterium zur Erkennung des kritischen Zustands. Zusätzlich wird die Temperatur der Prozessluft mit einem im Abluftkanal hinter der Trommel angeordneten Temperatursensor gemessen. Die derart gemessene Temperatur wird als weiteres Kriterium hinsichtlich der Feststellung des kritischen Zustands ausgewertet.

In der EP 0 906 985 B1 ist ein Verfahren zur Erkennung eines unzulässigen Betriebszustandes in einem elektronisch gesteuerten Wäschetrockner, insbesondere des Bewegungszustandes der Wäschetrommel, beschrieben, bei dem der elektrische Leitwert der Wäsche mittels Elektroden bestimmt wird, welche die Wäsche zumindest zeitweise berühren. Änderungen der Leitwerte werden beobachtet, um aus einer Änderung eine Entscheidung über die Fortsetzung des Betriebes zu treffen. Wenn hierbei die aus den verglichenen Werten bestimmte Änderung des Leitwertes über einen mehrperiodischen Zeitraum einer voreingestellten geringen Schwankungsbreite entspricht, wird auf einen Stillstand der Wäschetrommel erkannt und ein entsprechendes Signal angezeigt, und der Trocknungsvorgang kann abgebrochen werden.

Das Vorliegen eines Stillstands wird bei diesen Verfahren erst relativ spät ermittelt, da einerseits der erste Temperatursensor zwischen der Heizvorrichtung und der Trommel weiterhin mit der normalen Prozessluftmenge umströmt wird, so dass sich die Änderung der Temperatur der Prozessluft am ersten Temperatursensor relativ spät auswirkt, und andererseits eine Änderung der Leitfähigkeit der Wäsche unterhalb eines vorgegebenen Maßes nur mit gewisser Verzögerung erkannt werden kann.

Eine Aufgabe der vorliegenden Erfindung ist es daher, ein verbessertes Verfahren zur Erkennung des Stillstandes einer Trommel in einem Trommeltrockner bereitzustellen.

Diese Aufgabe wird durch den Gegenstand von Anspruch 1 gelöst. Bevorzugte Ausführungsformen sind in den abhängigen Ansprüchen 2 bis 6 angegeben.

Weiterhin liegt der vorliegenden Erfindung die Aufgabe zugrunde, einen entsprechenden Trommeltrockner anzugeben, bei dem ein Stillstand der Trommel rechtzeitig erkannt und darauf reagiert werden kann.

Diese Aufgabe wird durch einen Trommeltrockner mit den Merkmalen des Anspruchs 7 gelöst. Eine bevorzugte Ausführungsform des Trommeltrockners ist in Anspruch 8 angegeben. Im übrigen ergeben sich weitere bevorzugte Ausführungsformen des Trommeltrockners aus bevorzugten Ausführungsformen des Verfahrens gemäß der Erfindung.

Bei dem erfindungsgemäßen Verfahren zur Erkennung des Stillstandes einer Trommel in einem Trommeltrockner während des Trocknens feuchter Wäsche mittels Prozessluft, die durch eine Heizeinrichtung in einem Zuluftkanal vor der Trommel erhitzt wird und nach Durchgang durch die Trommel in einen Abluftkanal tritt, wird die Temperatur der Prozessluft mittels eines im Abluftkanal hinter der Trommel angeordneten zweiten Temperatursensors gemessen und die Änderung der Temperatur der Prozessluft hinsichtlich der Feststellung des Stillstandes der Trommel ausgewertet. Dabei wird zur Ermittlung des Stillstandes der Trommel auch eine Messung des Leitwertes der im Trommeltrockner vorhandenen Wäsche herangezogen. Hierzu wird der Leitwert der Wäsche in der Trommel gemessen und die Änderung des Leitwertes hinsichtlich der Feststellung des Stillstandes der Trommel ausgewertet.

Vorzugsweise wird hierbei die Temperatur der Prozessluft am zweiten Temperatursensor periodisch erfasst, aus zu jeweils aufeinander folgenden Zeitpunkten erfassten Werten ein Differenzwert bzw. ein Gradient gebildet, der mit einem vorgegebenen ersten zulässigen Differenzwert verglichen wird, wobei, wenn der neu gebildete Differenzwert absolut größer als der vorgegebene Differenzwert ist, ein zu Beginn des Trocknens auf Null gesetzter Zählwert um einen Schritt erhöht wird. Dieser Zählwert wird bei dieser bevorzugten Ausführungsform mit einem vorgegebenen Zählwert verglichen und, sofern der aktuelle Zählwert größer als der vorgegebene Zählwert ist, die Heizung (Heizeinrichtung) des Trommeltrockners abgeschaltet und / oder eine warnende Betriebszustandsanzeige aktiviert.

Bei einer bevorzugten Weiterbildung der vorstehenden Ausführungsform wird bei einem ermittelten Differenzwert, der kleiner als der erste zulässige Differenzwert ist, der aktuelle Differenzwert mit einem vorgegebenen zweiten zulässigen Differenzwert verglichen, der einer zulässigen Temperaturerhöhung entspricht, die sich aufgrund einer Flusensiebverstopfung ergibt (Flusensieb-Temperaturdifferenzwert). Ganz besonders bevorzugt ist es, wenn der ermittelte Differenzwert kleiner als der Flusensieb-Temperaturdifferenzwert ist, ein zu Beginn des Trocknens auf Null gesetzter Flusensiebzählwert um einen Schritt erhöht, der neu gebildete Flusensiebzählwert mit einem vorgegebenen zulässigen Flusensiebzählwert verglichen und, wenn der neu gebildete Flusensiebzählwert größer als der zulässige Flusensiebzählwert ist, eine Anzeige oder Angabe der Flusensiebverstopfung aktiviert.

Erfindungsgemäß kann die Überhitzung des Prozessluftstromes als solche aufgrund einer stehen gebliebenen Trommel ermittelt oder aber eine derartige Überhitzungsgefahr rechtzeitig vor dem Erreichen der zu hohen Temperatur erkannt werden, woraufhin entsprechende Gegenmaßnahmen, insbesondere das Abschalten der Heizung, erfolgen können. Dadurch kann eine Beschädigung von Bauteilen und der im Trommeltrockner befindlichen Wäsche vermieden werden.

Mit dem erfindungsgemäßen Verfahren kann nicht nur eine Überhitzung der Prozessluft aufgrund des Trommelstillstands, sondern auch die Verstopfung eines Flusensiebes erkannt werden, da ein unzulässig zugesetztes Flusensieb ebenfalls zu einer Erhöhung der Temperatur des Prozessluftstromes aufgrund der verringerten Strömungsgeschwindigkeit führt.

Bei gleicher Heizleistung werden in beiden Fällen rasch höhere Temperaturen erreicht, die mit dem erfindungsgemäß vorgesehenen zweiten Temperatursensor erfasst werden können und rechtzeitig zur Abschaltung der Heizung führen. Gleichzeitig mit oder vor der Abschaltung der Heizung kann außerdem eine Anzeige mit einem Hinweis auf ein verstopftes Flusensieb aktiviert werden. Danach ist eine Bedienungsperson des Trommeltrockners in der Lage, eine entsprechende Flusensiebreinigung vorzunehmen, wobei aufgrund entsprechend vorgewählter Werte eine Anzeige zur Aufforderung zur Reinigung des Flusensiebs lange vor dessen vollständiger Verstopfung angezeigt werden kann und somit der Trommeltrockner stets in einem zufrieden stellenden und energiesparenden Betriebszustand arbeiten kann.

Das erfindungsgemäße Verfahren kann vorteilhaft sowohl bei einem Kondensationstrockner als auch bei einem Ablufttrockner eingesetzt werden.

Besonders vorteilhaft wird die Temperatur des Prozessluftstromes im Abluftkanal hinter der Trommel von Anfang des Trocknens an erfasst, wodurch der gesamte Temperaturverlauf im Trommeltrockner erfasst wird.

Bei einer bevorzugten Ausführungsform dieses Verfahrens wird während des Trocknens der Leitwert periodisch erfasst und der aktuelle erfasste Leitwert mit wenigstens einem vorher erfassten Leitwert verglichen. Entspricht die aus den verglichenen Werten bestimmte Änderung des Leitwertes über einen mehrperiodischen Zeitraum hinweg einer vorher eingestellten geringen Schwankungsbreite, erfolgt bei dieser Ausführungsform eine Anzeige des Stillstandes der Trommel und/oder eine Abschaltung der Heizung.

Die Messung des Leitwertes der Wäsche (auch als Wäscheleitwert oder Wäschespannungssignal bezeichnet) in der Trommel eines Trommeltrockners kann beispielsweise dadurch realisiert werden, dass die Trommel eine Messelektrode aufweist und zugleich selbst als zweite Elektrode dient. Zur Messung des Leitwertes der Wäsche ist die Trommel dann in der Regel mit einem Massepotenzial des Trommeltrockners verbunden und ist die Messelektrode über einen Vorwiderstand an eine Konstantspannung angeschlossen. Bei stillstehender Trommel bleibt das Wäscheleitwertsignal konstant. Die fehlende Schwankung dieses Signals kann zur Detektion des Stillstandes herangezogen werden.

In einer vorteilhaften Ausgestaltung des erfindungsgemäßen Verfahrens wird die geringe Schwankungsbreite des Wäscheleitwertes in Abhängigkeit von der Beladungsmenge der Trommel voreingestellt. Dies hat den Vorteil, dass ein unzulässiges Abschalten des Trocknungsvorgangs beim Drehen der Trommel vermieden wird. Bei sehr großer Beladung und insbesondere am Anfang des Trocknungsvorganges bei großer Feuchtigkeit der Wäsche kann sich ergeben, dass ständig feuchte Wäsche an den Elektroden anliegt und die Änderung des Leitwertes daher sehr gering ist. Entsprechend gering wird dann die Schwankungsbreite des Leitwerts voreingestellt. Die Schwankungsbreite kann auch gleich Null oder im Wesentlichen gleich Null sein.

In der Regel werden die gemessenen Werte für Temperatur und ggf. Wäscheleitwert in einer elektronischen Steuereinrichtung ausgewertet, um eine sicherere Aussage über den Stillstand der Trommel zu erhalten. Da die Temperatur am Trommelausgang zur Vermeidung von Schäden an der Wäsche im Allgemeinen durch die Steuereinrichtung auf definierte Werte (Grenztemperatur) begrenzt ist, wird die Heizleistung reduziert. Im Zusammenhang mit dem Wiedereinschalten der Heizung bei Unterschreitung einer Grenztemperatur wird daher ein Oszillieren (Takten) der Heizleistung erzeugt, das für die Bestimmung eines Trommelstillstandes herangezogen werden kann.

Vorzugsweise kommt für den Auswertealgorithmus in der Steuereinrichtung ein neuronales Netzwerk, eine Fuzzy-Logik, eine scharfe mathematische Verknüpfung oder eine Kombination dieser Mittel und Methoden in Frage.

Vorteilhafterweise wird bei Anzeige des Stillstandes der Trommel der Trocknungsvorgang abgebrochen, so dass auch bei einem durch einen Benutzer unbeobachteten Trocknungsvorgang ein teilweises Überhitzen der Wäsche, das sich beim Stillstand der Trommel ergeben kann, vermieden wird.

Die vorliegende Erfindung betrifft auch einen zur Durchführung des oben beschriebenen Verfahrens geeigneten Trommeltrockner mit einer Trommel zur Trocknung von feuchter Wäsche mittels Prozessluft, einer Heizeinrichtung in einem Zuluftkanal vor der Trommel zur Erhitzung der Prozessluft und einem Abluftkanal hinter der Trommel, wobei in der Trommel eine Messelektrode zur Messung des Leitwertes der Wäsche vorgesehen ist und sich im Abluftkanal ein zweiter Temperatursensor befindet.

In einer weiteren bevorzugten Ausführungsform weist der Trommeltrockner eine Steuereinrichtung zur Auswertung der vom zweiten Temperatursensor gemessenen Temperatur und ggf. des von der Messelektrode gemessenen Leitwerts der Wäsche in Hinblick auf die Bestimmung eines Trommelstillstandes auf.

Das erfindungsgemäße Verfahren zur Erkennung des Trommelstillstandes und der erfindungsgemäße Trommeltrockner haben zahlreiche Vorteile. Die Sicherheit beim Betrieb des Trommeltrockners wird erhöht. Mit dem erfindungsgemäßen Verfahren ist es möglich, aufgrund des durch den Trommelstillstand bedingten Temperaturanstiegs schon weit vor dem eigentlichen Erreichen einer zu hohen Temperatur den Zustand des Trommeltrockners zu erfassen und die Heizung rechtzeitig vor Erreichen einer zu hohen Temperatur abzuschalten. Damit werden nicht nur die Komponenten des Trommeltrockners selbst, sondern auch die sich in der Trommel befindlichen Wäscheteile sicher vor Überhitzung geschützt.

Außerdem ist die erfindungsgemäße Lösung kostenneutral, da ggf. bereits vorhandene Sensoren für die Temperatur und ggf. den Wäscheleitwert verwendet werden können. Außerdem zeichnet sich das erfindungsgemäße Verfahren durch eine höhere Genauigkeit gegenüber bisherigen durch Software unterstützten Verfahren aus.

Weitere Einzelheiten der Erfindung ergeben sich aus der nachfolgenden Beschreibung von Ausführungsbeispielen für das Verfahren und einen für dieses Verfahren geeigneten Trommeltrockner. Dabei wird Bezug genommen auf Fig. 1 und Fig. 2.

In Fig. 1 ist ein Teilschnitt durch einen Trommeltrockner gezeigt, der sowohl die Variante eines Abluftwäschetrocknertyps (durchgezogene Linien) als auch den Typ eines Kondensationswäschetrockners mit Umluftprinzip (gestrichelte Linien) zeigt.

Fig. 2 zeigt einen schematischen Schaltungsaufbau für die Durchführung einer Ausführungsform des Verfahrens.

In Figur 1 ist in teilweiser Schnittansicht ein Trommeltrockner 1 dargestellt. Dieser weist in seinem oberen Teil eine Programmsteuer-Einrichtung 3 auf, die von einer Bedienungshandhabe 5 einstellbar ist und bevorzugt eine hier nicht dargestellte Fuzzy-Prozessor-Steuerung enthalten kann.

Der Trommeltrockner 1 weist eine Trommel 2 auf, die über einen Topf 9 von einer Beschickungstür 11 aus zugänglich ist und über die feuchte Wäsche in die Trommel 2 hineingelegt und nach ihrer Trocknung wieder herausgenommen werden kann.

An der unteren Rückseite des Trommeltrockners 1 ist eine Prozessluftöffnung 13 angeordnet, die über ein Gebläse 15 Luft von außerhalb ansaugt und in einen Prozessluftkanal 17 einströmen lässt. Vom Prozessluftkanal 17 strömt die frische Prozessluft über eine Heizeinrichtung 18 weiter zum Eingang 21 der Trommel 2. Zwischen der Heizeinheit 18 und der Trommel 2 ist ein erster Temperatursensor 10 vorgesehen, welcher die Temperatur der von der Heizeinrichtung abströmenden Prozessluft misst und damit insbesondere ein Kriterium für die korrekte Funktion der Heizeinrichtung 18 liefert. Die Prozessluft durchquert die Trommel 2 und strömt am Ausgang 23 durch einen Abluftkanal 25. Hinter der Trommel 2 ist im Abluftkanal 25 ein zweiter Temperatursensor 12 angeordnet, der in vorbestimmten Zeitintervallen periodisch die Temperatur der Prozessluft erfasst und den Messwert einer entsprechenden Steuereinrichtung (nicht dargestellt) zuführt.

Im Abluftkanal 25 befindet sich ein Flusensieb 26. Die Prozessluft strömt durch den Abluftkanal 25 zu einem Abluftausgang 27, von wo aus sie wieder ins Freie strömt. Der Trommeltrockner 1 dieser Ausführungsform arbeitet somit nach dem Abluftprinzip.

Der Prozessluftkreis kann jedoch zur Bildung eines Umluft-Wäschetrockners auch geschlossen werden, wobei die Prozessluft vom Abluftkanal 25 zu einem Kondensator 29 geführt wird. Der Kondensator 29 ist als Wärmetauscher ausgebildet, in dem die feuchte Prozessluft gekühlt wird und die erhöhte Luftfeuchte entsprechend kondensiert und sich von der Prozessluft scheidet. Die Prozessluft wird dann wieder durch das Gebläse 15 in den Prozessluftkanal 17 weiterbefördert. Das Kondensat kann auf in Figur 1 nicht gezeigte Weise an einer geeigneten Stelle aus dem Trommeltrockner 1 abgeführt oder in einen Kondensatbehälter gepumpt werden, aus dem es von Hand entnommen werden kann.

Zur Bildung eines im Umluftbetrieb arbeitenden Kondensations-Wäschetrockners werden der Krümmer 28 des Abluftkanals 25 und das Gebläse 15 umgedreht und an die jeweiligen Stutzen 31 bzw. 32 des Kondensators 29 angeschlossen.

Fig. 2 zeigt die Trommel 2 eines Trommeltrockners 1, die eine Messelektrode 6 enthält. Als Gegenelektrode fungiert die Trommel 2 als solche. Zur Ermittlung des Leitwertes der Wäsche ist die Trommel 2 mit der Masse 4 des Trommeltrockners 1 verbunden und die Messelektrode 6 über einen Vorwiderstand 8 an eine Konstantspannungsquelle 7 angeschlossen. Die Wäsche in der Trommel 2 weist einen Wäschewiderstand 19 auf, der einerseits über die Trommel 2 mit der Masse 4 des Trommeltrockners 1 und andererseits über die Messelektrode 6 sporadisch mit dem Vorwiderstand 8 verbunden ist und somit mit diesem einen Spannungsteiler bildet. An dem Verbindungspunkt zwischen dem Wäschewiderstand 19 und dem Vorwiderstand 8 wird ein Messsignal 20 gewonnen, das als Maß für den Leitwert der Wäsche (Wäscheleitwert) dient. Das Messsignal 20 kann auf vorteilhafte Weise dem Eingang eines Anti-Aliasing-Filters 16 zugeführt werden, dessen Ausgang mit einem Analogeingang einer Steuereinrichtung 14 verbunden ist. Der zweite Temperatursensor 12 befindet sich im Abluftkanal 25 hinter dem Ausgang des Prozessluftstromes aus der Trommel 2, vgl. Fig. 1. Der zweite Temperatursensor 12 ist zur Auswertung der von ihm gemessenen Signale ebenfalls mit der Steuereinrichtung 14 verbunden.

Bei Bewegung der Wäsche in der Trommel 2 durch deren Drehung gerät die Wäsche zumindest teilweise in Berührung mit der Messelektrode 6 und bewirkt somit ein zeitlich veränderliches Signal für den Leitwert (Leitwertmessignal 20). Bei jeder Berührung der Messelektrode 6 durch ein Wäschestück oder bei jeder Veränderung des zwischen der Messelektrode 6 und der Trommel 2 gemessenen Wäschewiderstandes 19 ändert sich das Leitwertmesssignal 20 deutlich. Wenn kein Wäschestück die Messelektrode 6 berührt oder ein Wäschestück die Elektrode nur wenig berührt und daher ein geringerer Leitwert gemessen wird, weist das Leitwertmesssignal 20 einen Minimalwert auf. Bei sehr guter elektrischer Verbindung zwischen der Messelektrode 6 und der Wäsche wird dagegen das Leitwertmesssignal 20 einen Maximalwert aufweisen.

Wenn die Trommel 2 aufgrund eines unterbrochenen Antriebs, z.B. durch einen gerissenen Treibriemen, stillsteht, ändert sich der Leitwert nicht oder nur geringfügig, da entweder ein und dasselbe Wäschestück stets an der Messelektrode 6 anliegt oder, wenn diese sich im oberen Bereich der Trommel 2 befindet, kein Wäschestück dauerhaft anliegt und somit der Leitwert gleich Null ist.

Wenn die Trommel 2 wie beschrieben zum Stillstand kommt, verändert sich der Kontakt zwischen den Wäschestücken in der Trommel 2 und der diese durchquerenden Prozessluft. Die Prozessluft nimmt weniger Feuchtigkeit aus den Wäschestücken auf und kühlt deshalb deutlich weniger ab als bei sich bewegender Trommel 2. Dies führt alsbald nach dem Stillstand zu einer deutlichen Temperaturerhöhung am zweiten Temperatursensor 12, welche als Anzeichen für den Stillstand verwendet wird. Am ersten Temperatursensor 10 (vgl. Fig. 1) tritt eine solche Temperaturerhöhung allenfalls in deutlich geringem Umfang ein, und dies auch nur nach einer gewissen Verzögerung.

In der Steuereinrichtung 14 werden entsprechend die Änderungen der Temperatur am zweiten Temperatursensor 12 wie auch die Änderungen des mittels der Messelektrode 6 gemessenen Leitwertes ausgewertet, wie auch weiter oben beschrieben. Dabei wird zur Erkennung des Stillstandes der Trommel 2 die Temperatur der Prozessluft mittels des zweiten Temperatursensors 12 gemessen, und die Änderung der Temperatur der Prozessluft hinsichtlich der Feststellung des Stillstandes der Trommel 1 ausgewertet. Dazu wird die Temperatur der Prozessluft am zweiten Temperatursensor 12 periodisch erfasst, aus zu jeweils aufeinander folgenden Zeitpunkten erfassten Werten jeweils ein Differenzwert bzw. ein Gradient gebildet, der mit einem vorgegebenen ersten zulässigen Differenzwert verglichen wird, wobei, wenn der neu gebildete Differenzwert absolut größer als der vorgegebene Differenzwert ist, ein zu Beginn des Trocknens auf Null gesetzter Zählwert um einen Schritt erhöht wird. Dieser Zählwert wird mit einem vorgegebenen Zählwert verglichen und, sofern der aktuelle Zählwert größer als der vorgegebene Zählwert ist, die Heizeinrichtung 18 abgeschaltet und eine warnende Betriebszustandsanzeige auf der Bedienungshandhabe 5 aktiviert.

Zusätzlich wird bei einem ermittelten Differenzwert, der kleiner als der erste zulässige Differenzwert ist, der aktuelle Differenzwert mit einem vorgegebenen zweiten zulässigen Differenzwert verglichen, der einer zulässigen Temperaturerhöhung entspricht, die sich aufgrund einer Verstopfung des Flusensiebs 26 ergibt (Flusensieb-Temperaturdifferenzwert). Wenn der ermittelte Differenzwert kleiner als der Flusensieb-Temperaturdifferenzwert ist, ein zu Beginn des Trocknens auf Null gesetzter Flusensiebzählwert um einen Schritt erhöht, der neu gebildete Flusensiebzählwert mit einem vorgegebenen zulässigen Flusensiebzählwert verglichen und, wenn der neu gebildete Flusensiebzählwert größer als der zulässige Flusensiebzählwert ist, eine Anzeige oder Angabe der Flusensiebverstopfung aktiviert.

Zusätzlich wird zur Ermittlung des Stillstandes der Trommel 2 auch eine Messung des Leitwertes der im Trommeltrockner 1 vorhandenen Wäsche herangezogen. Hierzu wird der Leitwert der Wäsche in der Trommel 2 gemessen und die Änderung des Leitwertes hinsichtlich der Feststellung des Stillstandes der Trommel 2 ausgewertet. Dazu wird während des Trocknens der Leitwert periodisch erfasst und der aktuelle erfasste Leitwert mit wenigstens einem vorher erfassten Leitwert verglichen. Entspricht die aus den verglichenen Werten bestimmte Änderung des Leitwertes über einen mehrperiodischen Zeitraum hinweg einer vorher eingestellten geringen Schwankungsbreite, erfolgt eine Anzeige des Stillstandes der Trommel 2 und eine Abschaltung der Heizung 18.

Die Messung des Leitwertes der Wäsche (auch als Wäscheleitwert oder Wäschespannungssignal bezeichnet) in der Trommel 2 wird realisiert durch die Messelektrode 6 und die Trommel 2 selbst als zweite Elektrode. Zur Messung des Leitwertes der Wäsche ist die Trommel 2 mit einem Massepotenzial des Trommeltrockners 1 verbunden und ist die Messelektrode 6 über den Vorwiderstand 8 an eine Konstantspannung angeschlossen. Bei stillstehender Trommel 2 bleibt das Wäscheleitwertsignal konstant. Die fehlende Schwankung dieses Signals wird zur Detektion des Stillstandes herangezogen.

Zweckmäßig ist die geringe Schwankungsbreite des Wäscheleitwertes in Abhängigkeit von der Beladungsmenge der Trommel 2 voreingestellt. Dies hat den Vorteil, dass ein unzulässiges Abschalten des Trocknungsvorgangs beim Drehen der Trommel 2 vermieden wird. Bei sehr großer Beladung und insbesondere am Anfang des Trocknungsvorganges bei großer Feuchtigkeit der Wäsche kann sich ergeben, dass ständig feuchte Wäsche an den Elektroden 2 und 6 anliegt und die Änderung des Leitwertes daher sehr gering ist. Entsprechend gering wird dann die Schwankungsbreite des Leitwerts voreingestellt. Die Schwankungsbreite kann auch gleich Null oder im Wesentlichen gleich Null sein.

Die gemessenen Werte für Temperatur und Wäscheleitwert werden in der elektronischen Steuereinrichtung 14 ausgewertet, um eine sicherere Aussage über den Stillstand der Trommel 2 zu erhalten. Da die Temperatur am Ausgang der Trommel 2 zur Vermeidung von Schäden an der Wäsche im Allgemeinen durch die Steuereinrichtung 14 auf definierte Werte (Grenztemperatur) begrenzt ist, wird die Leistung der Heizung 18 reduziert. Im Zusammenhang mit dem Wiedereinschalten der Heizung 18 bei Unterschreitung einer Grenztemperatur wird daher ein Oszillieren (Takten) der Heizleistung erzeugt, das für die Bestimmung eines Stillstandes der Trommel 2 herangezogen werden kann.

Vorzugsweise kommt für den Auswertealgorithmus in der Steuereinrichtung 14 ein neuronales Netzwerk, eine Fuzzy-Logik, eine scharfe mathematische Verknüpfung oder eine Kombination dieser Mittel und Methoden in Frage.

## Patentansprüche

1. Verfahren zur Erkennung eines kritischen Zustands, der zur Beschädigung von Wäsche führen kann und die Betriebssicherheit beeinträchtigt, in einem Trommeltrockner (1) während der Trocknung von feuchter Wäsche mittels Prozessluft, die durch eine Heizeinrichtung (18) in einem Zuluftkanal (17) vor einer Trommel (2) des Trommeltrockners (1) erhitzt wird und nach Durchgang durch die Trommel (2) in einen Abluftkanal (25) tritt, wobei die Temperatur der Prozessluft mittels eines im Abluftkanal (25) hinter der Trommel (2) angeordneten zweiten Temperatursensors (12) gemessen wird und die Temperatur hinsichtlich der Feststellung des kritischen Zustands ausgewertet wird, **dadurch gekennzeichnet, dass** die Änderung der Temperatur der Prozessluft hinsichtlich der Feststellung des Stillstandes der Trommel (2), welcher der zu erkennende kritische Zustand ist, ausgewertet wird.

2. Verfahren nach Anspruch 1, **dadurch gekennzeichnet, dass** der Leitwert (20) der Wäsche in der Trommel (2) gemessen wird und auch die Änderung des Leitwerts hinsichtlich der Feststellung des Stillstandes der Trommel ausgewertet wird.

3. Verfahren nach Anspruch 1 oder 2, **dadurch gekennzeichnet, dass** die Temperatur der Prozessluft am zweiten Temperatursensor (12) periodisch erfasst wird, aus zu jeweils aufeinander folgenden Zeitpunkten erfassten Werten ein Differenzwert bzw. ein Gradient gebildet wird, der mit einem vorgegebenen ersten zulässigen Differenzwert verglichen wird, wobei, wenn der neu gebildete Differenzwert absolut größer als der erste zulässige Differenzwert ist, ein zu Beginn der Trocknung auf Null gesetzter Zählwert um einen Schritt erhöht wird, dieser Zählwert mit einem vorgegebenen Zählwert verglichen wird und, sofern der aktuelle Zählwert größer als der vorgegebene Zählwert ist, die Heizeinrichtung (18) abgeschaltet und/oder eine Betriebszustandanzeige (5) aktiviert wird.

4. Verfahren nach Anspruch 3, **dadurch gekennzeichnet, dass** bei einem ermittelten Temperaturdifferenzwert, der kleiner als der erste zulässige Differenzwert ist, der ermittelte Differenzwert mit einem vorgegebenen zweiten zulässigen Differenzwert (Flusensieb-Temperaturdifferenzwert) verglichen wird, der einer zulässigen Temperaturerhöhung entspricht, die sich aufgrund einer Verstopfung eines Flusensiebs (26) im Trommeltrockner (1) ergibt.

5. Verfahren nach Anspruch 4, **dadurch gekennzeichnet, dass**, wenn der ermittelte Differenzwert kleiner als der zweite zulässige Differenzwert ist, ein zu Beginn der Trocknung auf Null gesetzter Flusensiebzählwert um einen Zählwert erhöht wird, der neu gebildete Flusensiebzählwert mit einem vorgegebenen Flusensiebzählwert verglichen wird, und, wenn der neu gebildete Flusensiebzählwert größer als der vorgegebene Flusensiebzählwert ist, eine Anzeige oder Angabe der Verstopfung aktiviert wird.

6. Verfahren nach einem der vorigen Ansprüche, **dadurch gekennzeichnet, dass** während der Trocknung der Leitwert (20) periodisch erfasst wird, der aktuelle erfasste Leitwert (20) mit wenigstens einem vorher erfassten Leitwert (20) verglichen wird und, wenn die aus den verglichenen Werten bestimmte Änderung des Leitwertes (20) über einen mehrperiodischen Zeitraum hinweg einer vorher eingestellten geringen Schwankungsbreite entspricht, eine Anzeige des Stillstandes der Trommel (2) und/oder eine Abschaltung der Heizeinrichtung (18) erfolgt.

7. Trommeltrockner (1) zur Durchführung des Verfahrens nach einem der Ansprüche 1 bis 6 mit einer Trommel (2) zur Trocknung von feuchter Wäsche mittels Prozessluft, einer Heizeinrichtung (18) in einem Zuluftkanal (17) vor der Trommel (2) zur Erhitzung der Prozessluft, einem Abluftkanal (25) hinter der Trommel (2) und einem im Abluftkanal (25) hinter der Trommel (2) angeordneten zweiten Temperatursensor (12), **dadurch gekennzeichnet, dass** er eine Steuereinrichtung (14) zur Auswertung der vom zweiten Temperatursensor (12) gemessenen Temperatur in Hinblick auf die Bestimmung eines Trommelstillstandes aufweist und die Steuereinrichtung (14) zur Auswertung der Änderung der vom zweiten Temperatursensor (12) gemessenen Temperatur in Hinblick auf die Bestimmung eines Trommelstillstandes ausgebildet ist.

8. Trommeltrockner (1) nach Anspruch 7, **dadurch gekennzeichnet, dass** er eine Messelektrode (6) zur Messung des Leitwertes (20) der Wäsche umfasst und die Steuereinrichtung (14) auch zur Auswertung der Änderung des von der Messelektrode (6) gemessenen Leitwerts (20) der Wäsche in Hinblick auf die Bestimmung eines Trommelstillstandes ausgebildet ist.

## Claims

1. Method for detecting a critical state in a tumble dryer (1) which could lead to damaged laundry and be detrimental to the operational safety during the drying of damp laundry by means of process air which is heated by a heating device (18) in an air feed duct (17) before a drum (2) in the tumble dryer (1) and which after passing through the drum (2) enters an air extraction duct (25), wherein the temperature of the process air is measured by means of a second temperature sensor (12) arranged in the air extraction duct (25) behind the drum (2), and the temperature is evaluated in relation to a determination of the critical state, **characterised in that** the change in the temperature of the process air is evaluated in relation to a determination of a stationary state of the drum (2), which is the critical state to be detected.

2. Method according to claim 1, **characterised in that** the conductivity (20) of the laundry in the drum (2) is measured and the change in conductivity is also evaluated in relation to establishing the stationary state of the drum.

3. Method according to claim 1 or 2, **characterised in that** the temperature of the process air at the second temperature sensor (12) is sensed periodically, a difference value or a gradient, as appropriate, is formed from values sensed in each case at successive time points, this being compared with a preset first permissible difference value, wherein, if the newly formed difference value is absolutely greater than the first permissible difference value, a count value, which at the start of the drying is set to zero, is increased by one increment, this count value is compared with a preset count value and, if the current count value is greater than the preset count value, the heating device (18) is switched off and/or an operating state indicator (5) is activated.

4. Method according to claim 3, **characterised in that** in the case that a temperature difference value determined is less than the first permissible difference value, the difference value determined is compared with a preset second permissible difference value (lint filter temperature difference value) which corresponds to a permissible temperature rise resulting from the blockage of a lint filter (26) in the tumble dryer (1).

5. Method according to claim 4, **characterised in that** if the difference value determined is less than the second permissible difference value, a lint filter count value which at the start of the drying is set to zero is incremented by one count value, the newly formed lint filter count value is compared with a preset lint filter count value and, if the newly formed lint filter count value is greater than the preset lint filter count value, an indication or statement that there is a blockage is activated.

6. Method according to one of the preceding claims, **characterised in that** the conductivity (20) is sensed periodically during the drying operation, the current sensed conductivity (20) is compared with at least one previously sensed conductivity value (20) and, if the change in the conductivity (20) determined from the values compared corresponds over an interval of several periods to a low range of fluctuation set previously, then an indication is given of the stationary state of the drum (2) and/or the heating device (18) is switched off.

7. Tumble dryer (1) for performing the method according to one of claims 1 to 6 with a drum (2) for drying damp laundry by means of process air, a heating device (18) in an air feed duct (17) before the drum (2), for heating up the process air, an air extraction duct (25) behind the drum (2), and a second temperature sensor (12) arranged in the air extraction duct (25) behind the drum (2), **characterised in that** it has a control device (14) for evaluating the temperature measured by the second temperature sensor (12) in respect of a determination of a stationary state of the drum and the control device (14) is designed for the evaluation of the change in the temperature, measured by the second temperature sensor (12), in respect of a determination of a stationary state of the drum.

8. Tumble dryer (1) according to claim 7, **characterised in that** it includes a measuring electrode (6) for measuring the conductivity (20) of the laundry, and the control device (14) is also designed for the evaluation of the change in the conductivity (20) of the laundry, measured by the measuring electrode (6), in respect of a determination of a stationary state of the drum.

## Revendications

1. Procédé de détection d'un état critique pouvant entraîner un endommagement du linge et compromettant la sécurité de fonctionnement, dans un séchoir à tambour (1) pendant le séchage de linge humide au moyen d'air de traitement chauffé par un dispositif de chauffage (18) dans un canal d'amenée d'air (17) devant le tambour (2) et entrant dans un canal d'évacuation d'air (25) après son passage à travers le tambour (2), la température de l'air de traitement étant mesurée au moyen d'un deuxième capteur de température (12) disposé dans le canal d'évacuation d'air (25) derrière le tambour (2) et la température de l'air de traitement étant évaluée en vue de déterminer l'état critique, **caractérisé en ce que** la variation de la température de l'air de traitement est évaluée en vue de déterminer l'arrêt du tambour (2), qui est l'état critique à détecter.

2. Procédé selon la revendication 1, **caractérisé en ce que** la conductance (20) du linge dans le tambour (2) est mesurée et **en ce que** la variation de la conductance est elle aussi évaluée en vue de déterminer l'arrêt du tambour.

3. Procédé selon la revendication 1 ou 2, **caractérisé en ce que** la température de l'air de traitement au deuxième capteur de température (12) est détectée périodiquement, une valeur différentielle, ou gradient, est formée chaque fois à partir de valeurs détectées à des instants successifs, qui est comparée à une première valeur différentielle admissible prédéfinie, et, si la nouvelle valeur différentielle ainsi formée est strictement supérieure à la première valeur différentielle admissible, une valeur de comptage mise à zéro au début du séchage est incrémentée d'un pas, cette valeur de comptage est comparée à une valeur de comptage prédéfinie et, dès lors que la valeur de comptage actuelle est supérieure à la valeur de comptage prédéfinie, le dispositif de chauffage (18) est arrêté et/ou un affichage d'état de fonctionnement (5) est activé.

4. Procédé selon la revendication 3, **caractérisé en ce que**, lorsque la valeur différentielle de température déterminée est inférieure à la première valeur différentielle admissible, la valeur différentielle déterminée est comparée à une deuxième valeur différentielle admissible prédéfinie (valeur différentielle de température du filtre à peluches), qui correspond à une augmentation de température admissible due à une obstruction d'un filtre à peluches (26) dans le séchoir à tambour (1).

5. Procédé selon la revendication 4, **caractérisé en ce que**, lorsque la valeur différentielle de température déterminée est inférieure à la deuxième valeur différentielle admissible, une valeur de comptage du filtre à peluches mise à zéro au début du séchage est incrémentée d'une valeur de comptage, la nouvelle valeur de comptage du filtre à peluches ainsi formée est comparée à une valeur de comptage du filtre à peluches prédéfinie et, si la nouvelle valeur de comptage du filtre à peluches ainsi formée est supérieure à la valeur de comptage du filtre à peluches prédéfinie, un affichage ou une indication d'obstruction est activé(e).

6. Procédé selon l'une des revendications précédentes, **caractérisé en ce que** la conductance (20) est déterminée périodiquement pendant le séchage, la conductance (20) déterminée actuelle est comparée à au moins une conductance (20) déterminée auparavant et, si la variation de la conductance (20) déterminée à partir des valeurs comparées correspond sur une durée comprenant plusieurs périodes à une faible amplitude de variation réglée d'avance, l'arrêt du tambour (2) est affiché et/ou le dispositif de chauffage (18) est désactivé.

7. Séchoir à tambour (1) pour la mise en oeuvre du procédé selon l'une des revendications 1 à 6, comprenant un tambour (2) pour le séchage de linge humide au moyen d'air de traitement, un dispositif de chauffage (18) dans un canal d'amenée d'air (17) devant le tambour (2) pour chauffer l'air de traitement, un canal d'évacuation d'air (25) derrière le tambour (2) et un deuxième capteur de température (12) disposé dans le canal d'évacuation d'air (25) derrière le tambour (2), **caractérisé en ce qu'**il comporte un dispositif de commande (14) pour évaluer la température mesurée par le deuxième capteur de température (12) en vue de déterminer un arrêt du tambour et **en ce que** le dispositif de commande (14) est adapté pour évaluer la variation de la température mesurée par le deuxième capteur de température (12) en vue de déterminer un arrêt du tambour.

8. Séchoir à tambour (1) selon la revendication 7, **caractérisé en ce qu'**il comprend une électrode de mesure (6) pour mesurer la conductance (20) du linge et **en ce que** le dispositif de commande (14) est également adapté pour évaluer la variation de la conductance (20) du linge mesurée par l'électrode de mesure (6) en vue de déterminer un arrêt du tambour.
